# EUROPÄISCHE PATENTSCHRIFT

(11) **EP 4 133 140 B1**
(45) Veröffentlichungstag und Bekanntmachung des Hinweises auf die Patenterteilung: **14.05.2025**
(21) Anmeldenummer: 21716454.0
(22) Anmeldetag: 07.04.2021
(51) Int. Cl.: E04F 15/02, E04F 15/10

(54) **PANEEL MIT BRUCHFESTEN KOPPELELEMENTEN**
PANEL WITH BREAKPROOF COUPLING ELEMENTS
PANNEAU POURVU D'ÉLÉMENTS D'ACCOUPLEMENT RÉSISTANT À LA RUPTURE

(30) Priorität: 08.04.2020 EP 20168713
(43) Veröffentlichungstag der Anmeldung: 15.02.2023
(73) Patentinhaber: Akzenta Paneele + Profile GmbH, 56759 Kaisersesch (DE)
(72) Erfinder: HANNIG, Hans-Jürgen, 51427 Bergisch Gladbach (DE); HOFF, Egon, 56869 Mastershausen (DE)
(74) Vertreter: Michalski Hüttermann & Partner Patentanwälte mbB
(86) Internationale Anmeldenummer: PCT/EP2021/059108
(87) Internationale Veröffentlichungsnummer: WO 2021/204903

(56) Entgegenhaltungen:
- EP-A1- 3 543 427
- EP-A1- 3 581 732
- DE-U1- 202019 101 807
- US-B2- 10 000 935

## Beschreibung

### Technisches Gebiet

Die vorliegende Erfindung betrifft ein Paneel für eine Verkleidung, insbesondere ein Fußbodenpaneel für einen Fußbodenbelag.

### Hintergrund der Erfindung

Bislang bekannt ist ein Paneel für eine Verkleidung, insbesondere ein Fußbodenpaneel für einen Fußbodenbelag, aufweisend
eine Paneeloberfläche und eine hierzu parallele Paneelunterfläche, die mit einer Gesamtstärke voneinander beabstandet sind;
ein oberes Koppelelement und ein unteres Koppelelement, wobei zwei solche Paneele mittels einer Abwärtsbewegung des oberen Koppelelements des ersten Paneels in Bezug auf das untere Koppelelement des zweiten Paneels aneinander koppelbar ausgebildet sind; wobei
das obere Koppelelement an seinem distalen Ende einen keilförmigen Vorsprung und das untere Koppelelement eine Gegenfläche aufweisen, die im gekoppelten Zustand zweier Paneele ein erstes Verriegelungssystem bilden;
das obere Koppelelement ein sich dem keilförmigen Vorsprung anschließendes Rastelement und das untere Koppelelement eine sich der Gegenfläche anschließende Rastaufnahme aufweisen, die im gekoppelten Zustand zweier Paneele ein zweites Verriegelungssystem bilden;
das obere Koppelelement eine sich dem Rastelement anschließende Verriegelungsaufnahme und das untere Koppelelement an seinem distalen Ende ein sich der Rastaufnahme anschließendes Verriegelungselement aufweisen, die im gekoppelten Zustand zweier Paneele ein drittes Verriegelungssystem bilden.

Ein solches Paneel hat somit stets ein unteres Koppelelement und ein oberes Koppelelement. Bei der Montage von Paneelen wird ein oberes Koppelement eines zu montierenden Paneels auf ein unteres Koppelelement eines bereits montierten und auf dem Untergrund liegenden Paneels aufgedrückt. Um das erste Verriegelungssystem zu bilden, wird ein keilförmiger Vorsprung des oberen Koppelelements auf eine zum Untergrund schräg verlaufende Gegenfläche des unteren Koppelelements gepresst. Um das zweite Verriegelungssystem zu bilden, wird das untere Koppelelement im Bereich der Rastaufnahme durch das eindringende Rastelement des oberen Koppelelements aufgespreizt. Um das dritte Verriegelungssystem zu bilden, wird das obere Koppelelement im Bereich der Verriegelungsaufnahme durch das eindringende Verriegelungselement des unteren Koppelelements aufgespreizt. Das Aufspreizen des oberen und des unteren Koppelelements führt zu hohen Materialbelastungen während der Montage und somit regelmäßig zu Materialversagen, insbesondere bei thermoplastischen Styrol-Blockcopolymer-aufweisenden Paneelen.

Ein vorbekanntes Paneel ist beispielsweise offenbart in der US-Offenlegungsschrift US 2015/0368910 A1. Dieses Dokument offenbart ein Verbindungssystem für ein Paneel mit einer ersten und einer zweiten Hauptoberfläche als Paneel oberflächen und - unterflächen, die einander gegenüberliegen, wobei das Verbindungssystem eine männliche und eine weibliche Verbindung umfasst, die unsymmetrische Verbindungen sind, die sich entlang gegenüberliegender Seiten des Paneels erstrecken, wobei die männliche und die weibliche Verbindung so konfiguriert sind, dass sie es zwei Substraten mit gleichen Verbindungssystemen ermöglichen, als Reaktion auf eine Kraft, die in einer Eingriffsrichtung aufgebracht wird, die senkrecht zu den Hauptoberflächen verläuft, miteinander in Eingriff zu kommen; die männlichen und weiblichen Gelenke jeweils mit zwei seitlich beabstandeten, sich quer erstreckenden Oberflächen versehen sind, die so konfiguriert sind, dass sie es dem männlichen Gelenk eines ersten Paneels ermöglichen, mit dem weiblichen Gelenk eines zweiten Paneels in Eingriff zu kommen, wobei die erste und die zweite sich quer erstreckende Oberfläche des weiblichen Gelenks relativ zu der ersten und der zweiten sich quer erstreckenden Oberfläche des männlichen Gelenks angeordnet sind, um jeweilige erste und zweite Verriegelungsebenen auf einer innersten und einer äußersten Seite jedes Gelenks zu bilden.

US 10 000 935 B2 offenbart ein vertikales Verbindungssystem für Substrate bestehend aus Verbindungen Jm und Jf, die durch eine relative Bewegung in einer Richtung senkrecht zu den Hauptflächen und des Substrats ineinandergreifen. Die Gelenke sind so konfiguriert, dass sie eine relative Drehung von bis zu 3 Grad (d. h. im oder gegen den Uhrzeigersinn) ermöglichen, während der Eingriff der Gelenke beibehalten wird. Die Gelenke Jm und Jf sind ferner so gestaltet, dass sie zwei Verriegelungsebenen bilden, jeweils eine auf der inneren und der äußeren Seite des Gelenks. Der Eingriff um die Verriegelungsebenen wird durch sich quer nach außen erstreckende Flächen Cm1, Cm2, Cf1 und Cf2 hergestellt. Die Flächen Cf1 und Cf2 ragen über die Flächen Cm1 und Cm2 hinaus. Mindestens eine Fläche in jedem Paar von Eingriffsflächen: Cf1 und Cm1; und Cf2 und Cm2 ist gleichmäßig gekrümmt. Die Gelenke Jm und Jf können ferner so angeordnet werden, dass eine dritte Verriegelungsebene parallel zu und zwischen den Verriegelungsebenen entsteht. Die Gelenke werden durch eine Kombination aus einer Abwärtsdrehung eines Gelenks relativ zum anderen und anschließender Anwendung einer Abwärtskraft gelöst. Aufgrund dieser Merkmale können Bodenbeläge mit dem Verbindungssystem auf Untergründen verlegt werden, die größere Unebenheiten als die derzeitigen weltweiten Industriestandards aufweisen. Darüber hinaus ist der Austausch beschädigter Untergründe durch vertikales Anheben der beschädigten Untergründe möglich, ohne dass der überschüssige Bodenbelag von der nächstgelegenen Wand zu den beschädigten Untergründen hochgezogen werden muss.

EP 3 543 427 A1 schlägt ein Paneel mit einer Oberseite, einer Unterseite, sowie Seitenbereichen, die als äußere Randbereiche gebildet sind vor. Jeder von den Randbereichen weist eine Stirnseite mit einem ersten Profil oder einem zweiten Profil in Dickenrichtung des Paneels auf. Das erste Profil ist als ein Feder-Nut-Profil oder Doppelfeder-Nut-Profil mit zumindest einem ersten horizontalen Verriegelungsvorsprung mit einer ersten Anschlagkante über die gesamte Länge seines Randbereichs gebildet. Das zweite Profil ist als ein zum ersten Profil korrespondierendes Nut-Feder-Profil oder Doppelnut-Feder-Profil mit zumindest einem zweiten horizontalen Verriegelungsvorsprung mit einer zweiten Anschlagkante über die gesamte Länge seines Randbereichs, gebildet. An zumindest einem der äußeren Randbereiche beginnt der zu dessen Profil zugehörige horizontale Verriegelungsvorsprung erst in einem vorgegebenen Abstand von einer der Ecken, die der äußere Randbereich mit einem daran anstoßenden äußeren Randbereich bildet.

EP 3 581 732 A1 offenbart ein Paneel (1) umfassend eine Paneeloberseite, eine Paneelunterseite, einen Paneelkern sowie komplementäre Verriegelungsmittel, die paarweise an sich gegenüberliegenden Paneelkanten vorgesehen sind, wobei wenigstens ein Paar Verriegelungsmittel mit komplementären Hakenprofilen versehen ist, nämlich einem Aufnahmehaken und diesem gegenüberliegend einem Arretierhaken, mit der Maßgabe, dass der Aufnahmehaken rumpffern angeordnet einen Hakenrand und rumpfnäher angeordnet eine Aufnahmeaussparung aufweist, wobei die Aufnahmeaussparung zur Paneeloberseite offen ist und wobei der Arretierhaken mit einer rumpfnäher angeordneten und zur Paneelunterseite offenen Arretieraussparung versehen ist und einen rumpffern angeordneten Arretierabsatz aufweist, der in senkrechter Fügerichtung in die Aufnahmeaussparung des Aufnahmehakens passt, wobei der Arretierhaken eine vertikal verriegelnd wirkende Arretierkontur hat und der Aufnahmehaken eine Formschlusskontur aufweist, die zwecks vertikaler Verriegelung formschlüssig mit der Arretierkontur des Arretierhakens zusammenpasst, wobei der Arretierhaken rumpfnäher an seinem Arretierabsatz angeordnet eine horizontal verriegelnde Haltefläche aufweist und der Aufnahmehaken rumpffern in der Aufnahmeaussparung angeordnet mit einer horizontal verriegelnde Haltefläche versehen ist, wobei der Aufnahmehaken mit einer Dichtungsrille versehen ist, welche zur Paneeloberseite offen ist, und wobei der Arretierhaken eine zur Paneelunterseite hervorstehende Dichtungsleiste hat, welche im zusammengefügten Zustand der komplementären Hakenprofile in die Dichtungsrille passt, welches dadurch gekennzeichnet ist, dass die Dichtungsrille und die Dichtungsleiste im Bereich des Paneelkerns angeordnet sind, und dass die Oberfläche der Dichtungsrille aus dem Material des Paneelkerns gebildet ist und/oder die Oberfläche der Dichtungsleiste aus dem Material des Paneelkerns gebildet ist.

DE 20 2019 101807 U1 offenbart ein Paneel mit einem Paneelkern, einer Paneeloberfläche, einer Paneelunterseite sowie mit wenigstens einem Kantenpaar einander gegenüberliegender komplementärer Paneelkanten, die mit komplementären Verriegelungsmitteln (V) versehen sind, wobei die komplementären Verriegelungsmittel so gestaltet sind, dass im zusammengefügten Zustand zweier dieser Paneele unterhalb einer sichtbaren Fuge mittels der zusammengefügten komplementären Verriegelungsmittel eine Verriegelungswirkung der Paneelkanten sowohl in einer Richtung senkrecht zur Paneeloberfläche erzielbar ist, als auch eine Verriegelungswirkung gegen ein Auseinanderbewegen der Paneele und zwar innerhalb der Paneelebene weg voneinander in einer Richtung senkrecht zu den verriegelten Paneelkanten erzielbar ist, mit der Maßgabe, dass die mit den komplementären Verriegelungsmitteln versehenen Paneelkanten bezogen auf die Dicke des Paneels einen oberen Teilbereich (A) und einen unteren Teilbereich (B) aufweisen, wobei im unteren Teilbereich (B) der Paneelkanten die komplementären Verriegelungsmittel angeordnet und ausgestaltet sind, wobei der obere Teilbereich (A) der Paneelkanten für die Gestaltung des oberen Fugenbereichs inklusive des sichtbaren Teils der Fuge vorgesehen ist und zu dem Zweck der obere Teilbereich (A) an jeder Paneelkante des Kantenpaares eine Kantenbrechung aufweist, die im zusammengefügten Zustand zweier dieser Paneele eine vertiefte Fuge ausbildet, wobei im oberen Teilbereich der Paneelkanten die Kantenbrechungen der komplementären Paneelkanten unterschiedlich groß sind, und dass im zusammengefügten Zustand zweier komplementärer Paneelkanten die größere Kantenbrechung überdeckt ist von der kleineren Kantenbrechung, welches dadurch gekennzeichnet ist, dass an einem unteren Ende der größeren Kantenbrechung eine stumpfe Stoßfläche vorgesehen ist.

### Beschreibung der Erfindung

Ausgehend von dieser Situation ist es eine Aufgabe der vorliegenden Erfindung, ein gegenüber den vorgenannten Nachteilen verbessertes Paneel für eine Verkleidung, insbesondere ein Fußbodenpaneel für einen Fußbodenbelag zu schaffen.

Die Aufgabe der Erfindung wird durch die Merkmale des unabhängigen Hauptanspruchs gelöst. Vorteilhafte Ausgestaltungen sind in den Unteransprüchen angegeben. Sofern technisch möglich, können die Lehren der Unteransprüche beliebig mit den Lehren der Haupt- und Unteransprüche kombiniert werden.

Erfindungsgemäß wird die Aufgabe demnach gelöst durch ein Paneel für eine Verkleidung, insbesondere Fußbodenpaneel für einen Fußbodenbelag, aufweisend
eine Paneeloberfläche und eine hierzu parallele Paneelunterfläche, die mit einer Gesamtstärke voneinander beabstandet sind;
ein oberes Koppelelement und ein unteres Koppelelement, wobei zwei solche Paneele mittels einer Abwärtsbewegung des oberen Koppelelements des ersten Paneels in Bezug auf das untere Koppelelement des zweiten Paneels aneinander koppelbar ausgebildet sind; wobei
das obere Koppelelement an seinem distalen Ende einen keilförmigen Vorsprung und das untere Koppelelement eine Gegenfläche aufweisen, die im gekoppelten Zustand zweier Paneele ein erstes Verriegelungssystem bilden;
das obere Koppelelement ein sich dem keilförmigen Vorsprung anschließendes Rastelement und das untere Koppelelement eine sich der Gegenfläche anschließende Rastaufnahme aufweisen, die im gekoppelten Zustand zweier Paneele ein zweites Verriegelungssystem bilden;
das obere Koppelelement eine sich dem Rastelement anschließende Verriegelungsaufnahme und das untere Koppelelement an seinem distalen Ende ein sich der Rastaufnahme anschließendes Verriegelungselement aufweisen, die im gekoppelten Zustand zweier Paneele ein drittes Verriegelungssystem bilden.
Dabei ist insbesondere vorgesehen, dass eine Materialstärke des unteren Koppelelements zwischen der Paneelunterfläche und der Rastaufnahme weniger als 100 Prozent einer Materialstärke des oberen Koppelelements zwischen der Paneeloberfläche und der Verriegelungsaufnahme beträgt.

Nachfolgend werden Aspekte des beanspruchten Erfindungsgegenstandes erläutert und weiter nachfolgend bevorzugte modifizierte Ausführungsformen der Erfindung beschrieben. Erläuterungen, insbesondere zu Vorteilen und Definitionen von Merkmalen, sind dem Grunde nach beschreibende und bevorzugte, jedoch nicht limitierende Beispiele. Sofern eine Erläuterung limitierend ist, wird dies ausdrücklich erwähnt.

Ein Gedanke der vorliegenden Erfindung ist es also, dass Koppelelemente beim Zusammenfügen zweier Paneele durch eine angepasste Dimensionierung gegenüber vorbekannten Paneelen weniger belastend aufgespreizt werden und somit mit reduziertem Risiko zum Materialversagen beziehungsweise Bruch neigen. Dabei hat sich herausgestellt, dass die Montagebelastungen des unteren Koppelelements grundsätzlich besser ausgeglichen werden können als die Montagebelastungen des oberen Koppelelements. Dies ist unter anderem damit zu begründen, dass das untere Koppelelement während der Montage des oberen Koppelelements auf einem Untergrund aufliegt. Die auf das untere Koppelelement wirkenden Kräfte können somit unmittelbar und gleichmäßig vom Untergrund widergelagert werden und weniger schädigend auf einzelne Komponenten des unteren Koppelelements. Demgegenüber haben auf das obere Koppelelement wirkende Kräfte während des Fügens zweier Paneele keine solche Möglichkeit zur Kraftverteilung, sodass das obere Koppelelement grundsätzlich eher zum Materialversagen neigt. Ein solches Materialversagen beziehungsweise ein Bruch geschieht üblicherweise in Bereichen mit hoher Belastung und möglichst geringer Materialstärke. Das untere Koppelelement weist die geringste Materialstärke zwischen der Paneelunterfläche und der Rastaufnahme auf. Das obere Koppelelement weist die geringste Materialstärke zwischen der Paneeloberfläche und der Verriegelungsaufnahme auf. Als Materialstärke ist im Folgenden eine Mindest- beziehungsweise Höchstmaterialstärke in diesem jeweiligen Bereich gemeint. Sofern die Formulierung Materialstärke verwendet wird, betrifft dies diese Definition beziehungsweise Anordnung.

Die Erfindung schlägt als Verbesserung eines Paneels vor, dass die Materialstärke des oberen Koppelelements somit größer ist als die Materialstärke des unteren Koppelelements.

Grundsätzlich werden die Angaben zur Dimensionierung des Paneels mit Bezug auf einen Längsschnitt des Paneels entlang seiner Haupterstreckungsachse gemacht.

Weiterhin ist für sämtliche folgende Dimensionierungen zu berücksichtigen, dass jedes Merkmal zu einem reduzierten Risiko eines Materialversagens des unteren und/oder oberen Koppelelements führt. Dabei ist wesentlich, dass das die Materialstärke des oberen Koppelelements größer ist als die Materialstärke des unteren Koppelelements. Die weiteren Dimensionierungen der Unteransprüche sind jeweils vorteilhaft, jedoch nicht limitierend beziehungsweise nicht unbedingt erforderlich.

Gemäß einer modifizierten Ausführungsform der Erfindung ist vorgesehen, dass
die Materialstärke des unteren Koppelelements zwischen der Paneelunterfläche und der Rastaufnahme mindestens einschließlich 62 Prozent, bevorzugt mindestens einschließlich 67 Prozent und besonders bevorzugt mindestens einschließlich 72 Prozent der Materialstärke des oberen Koppelelements zwischen der Paneeloberfläche und der Verriegelungsaufnahme beträgt. Es hat sich herausgestellt, dass durch ein derart dimensioniertes unteres Koppelelement die Neigung zu dessen Materialversagen besonders vorteilhaft reduziert ist, wobei sich dies mit jeder Stufe verbessert, da im unteren Koppelelement zunehmend Material für eine komponentenschonende Kraftflussverteilung vorhanden ist.

Gemäß einer modifizierten Ausführungsform der Erfindung ist vorgesehen, dass
die Materialstärke des unteren Koppelelements zwischen der Paneelunterfläche und der Rastaufnahme höchstens einschließlich 82 Prozent, höchstens einschließlich 77 Prozent und besonders bevorzugt höchstens einschließlich 72 Prozent der Materialstärke des oberen Koppelelements zwischen der Paneeloberfläche und der Verriegelungsaufnahme beträgt. Hiermit wird eine bevorzugte Höchststeifigkeit des unteren Koppelelements eingestellt, sodass es für die Verbindung zweier Paneele vorteilig flexibel beziehungsweise nachgiebig ist und keine Komponenten aus dem oberen Koppelelement herausbricht.

Gemäß einer modifizierten Ausführungsform der Erfindung ist vorgesehen, dass
die Materialstärke des oberen Koppelelements zwischen der Paneeloberfläche und der Verriegelungsaufnahme mindestens einschließlich 34 Prozent, bevorzugt mindestens einschließlich 39 Prozent, besonders bevorzugt mindestens einschließlich 44 Prozent der Gesamtstärke des Paneels beträgt. Es hat sich herausgestellt, dass durch ein derart dimensioniertes oberes Koppelelement seine Neigung zum Materialversagen besonders vorteilhaft reduziert ist, wobei sich dies mit jeder Stufe verbessert, da im oberen Koppelelement zunehmend Material für eine komponentenschonende Kraftflussverteilung vorhanden ist.

Gemäß einer modifizierten Ausführungsform der Erfindung ist vorgesehen, dass
die Materialstärke des oberen Koppelelements zwischen der Paneeloberfläche und der Verriegelungsaufnahme höchstens einschließlich 54 Prozent, bevorzugt höchstens einschließlich 49 Prozent, besonders bevorzugt höchstens einschließlich 44 Prozent der Gesamtstärke des Paneels beträgt. Hiermit wird eine bevorzugte Höchststeifigkeit des oberen Koppelelements eingestellt, sodass es für die Verbindung zweier Paneele vorteilig flexibel beziehungsweise nachgiebig ist und keine Komponenten aus dem unteren Koppelelement herausbricht.

Gemäß einer modifizierten Ausführungsform der Erfindung ist vorgesehen, dass
die Materialstärke des unteren Koppelelements zwischen der Paneelunterfläche und der Rastaufnahme mindestens einschließlich 24 Prozent, bevorzugt mindestens einschließlich 29 Prozent, besonders bevorzugt mindestens einschließlich 34 Prozent der Gesamtstärke des Paneels beträgt. Diese Werte haben sich als bevorzugte Materialstärke erwiesen, um das Risiko eines unerwünschten Materialversagens des unteren Koppelelements weiter zu reduzieren. Dies wird durch ein vorteilhaftes Mindestkraftflussverteilungsvolumen ermöglicht.

Gemäß einer modifizierten Ausführungsform der Erfindung ist vorgesehen, dass
die Materialstärke des unteren Koppelelements zwischen der Paneelunterfläche und der Rastaufnahme höchstens einschließlich 44 Prozent, bevorzugt höchstens einschließlich 39 Prozent, besonders bevorzugt höchstens einschließlich 34 Prozent der Gesamtstärke des Paneels beträgt. Es hat sich herausgestellt, dass eine derartige Materialstärke des unteren Koppelelements innerhalb dieser Bereiche die Steifigkeit des unteren Koppelelements derart vorteilhaft einstellt, dass sowohl das untere als auch das obere Koppelelement einem Materialversagen besser standhalten.

Gemäß der Erfindung ist vorgesehen, dass
eine zur Verriegelungsaufnahme weisende Verriegelungselementfläche des Verriegelungselements im Wesentlichen eine gleichmäßige Bogenform aufweist und/oder dass
eine zum Verriegelungselement weisende Verriegelungsaufnahmefläche der Verriegelungsaufnahme eine im Wesentlichen gleichmäßige Bogenform aufweist, wobei die Verriegelungselementfläche und die Verriegelungsaufnahmefläche insbesondere zueinander im Wesentlichen konturgleich ausgebildet sind. Dabei gilt bei mehreren Bogenformen ein Haupterstreckungsbogen als maßgebliche Bogenform, unabhängig dieses Ausführungsbeispiels. Ein Haupterstreckungsbogen ist jener aus mehreren Bögen, dessen Parabelformanteil an der Verriegelungsaufnahme beziehungsweise an dem Verriegelungselement am größten ist. Anders formuliert nimmt der Haupterstreckungsbogen die längste Strecke der Verriegelungsaufnahme beziehungsweise des Verriegelungselements ein. Insbesondere wird das Maß von Haftreibung reduziert, die zu Materialversagen führen könnte. Als im Wesentlichen gleichmäßige Bogenform gelten Bogenformen, die eine gleichmäßige Auflagefläche und somit eine gleichmäßige Kraftverteilung bieten, wobei keine spitzen Winkel hierzu zählen. Dies reduziert das Risiko von Materialversagen am Paneel.

Gemäß einer modifizierten Ausführungsform der Erfindung ist vorgesehen, dass
ein Radius der Bogenform der Verriegelungselementfläche und/oder ein Radius der Bogenform der Verriegelungsaufnahmefläche zwischen einschließlich 85 Prozent bis einschließlich 95 Prozent der Gesamtstärke des Paneels beträgt; und bevorzugt in etwa 90 Prozent der Gesamtstärke des Paneels beträgt. Es hat sich herausgestellt, dass innerhalb dieser Werte eine möglichst vorteilhafte und gleichmäßige Kräfteverteilung erfolgt. Durch die jeweils daraus resultierende flache Bogenform sind die Koppelelemente vorteilig vor Haftreibung und somit vor einem Bruchrisiko geschützt.

Gemäß der Erfindung ist vorgesehen, dass
eine Tangente zur Mitte der Bogenform der Verriegelungselementfläche und/oder eine Tangente zur Mitte der Bogenform der Verriegelungsaufnahmefläche gegenüber der Paneeloberfläche und der Paneelunterfläche einen jeweiligen Bogenwinkel einschließt oder einschließen. Der jeweilige Bogenwinkel ist kleiner einschließlich 45 Grad, bevorzugt kleiner einschließlich 35 Grad, besonders bevorzugt kleiner einschließlich 25 Grad. Somit können möglichst viele Vertikalkräfte horizontal gleichmäßig verteilt vom Verriegelungselement des unteren Koppelelements aufgenommen werden. Gleichzeitig ist eine hinreichende Neigung vorhanden, um das dritte Verriegelungssystem zu bilden. Dies wirkt komponentenschonend und paneelsichernd.

Beispielhaft ist eine Tangente zur Mitte der Bogenform der Verriegelungselementfläche gegenüber der Paneeloberfläche und der Paneelunterfläche einen jeweiligen Bogenwinkel einschließt, welcher kleiner einschließlich 45 Grad, bevorzugt kleiner einschließlich 35 Grad, besonders bevorzugt kleiner einschließlich 25 Grad ist.

Beispielhaft kann vorgesehen sein, dass eine Tangente zur Mitte der Bogenform der Verriegelungsaufnahmefläche gegenüber der Paneeloberfläche und der Paneelunterfläche einen jeweiligen Bogenwinkel einschließt, welcher kleiner einschließlich 45 Grad, bevorzugt kleiner einschließlich 35 Grad, besonders bevorzugt kleiner einschließlich 25 Grad ist.

Beispielhaft kann vorgesehen sein, dass die Tangente zur Mitte der Bogenform der Verriegelungselementfläche und die Tangente zur Mitte der Bogenform der Verriegelungsaufnahmefläche gegenüber der Paneeloberfläche und der Paneelunterfläche einen jeweiligen Bogenwinkel einschließen, wobei der jeweilige Bogenwinkel kleiner einschließlich 45 Grad, bevorzugt kleiner einschließlich 35 Grad, besonders bevorzugt kleiner einschließlich 25 Grad ist.

Dass eine Tangente zur Mitte der Bogenform der Verriegelungselementfläche gegenüber der Paneeloberfläche und der Paneelunterfläche einen jeweiligen Bogenwinkel einschließt, kann insbesondere derart verstanden werden, dass diese Tangente nicht vertikal oder horizontal verläuft. Mit anderen Worten besteht ein schräger Verlauf der Tangente zum Untergrund. Der Bogenwinkel beträgt somit nicht 0, 90. 180, 270 oder 360 Grad gegenüber der Paneeloberfläche beziehungsweise gegenüber der Paneelunterfläche.

Dass eine Tangente zur Mitte der Bogenform der Verriegelungsaufnahmefläche gegenüber der Paneeloberfläche und der Paneelunterfläche einen jeweiligen Bogenwinkel einschließt, kann insbesondere derart verstanden werden, dass diese Tangente nicht vertikal oder horizontal verläuft. Mit anderen Worten besteht ein schräger Verlauf der Tangente zum Untergrund. Der Bogenwinkel beträgt somit nicht 0, 90. 180, 270 oder 360 Grad gegenüber der Paneeloberfläche beziehungsweise gegenüber der Paneelunterfläche.

Gemäß der Erfindung ist vorgesehen, dass
die Gegenfläche gegenüber der Paneeloberfläche und der Paneelunterfläche einen jeweiligen Gegenflächenwinkel einschließt. Der jeweilige Gegenflächenwinkel ist kleiner einschließlich 45 Grad, bevorzugt kleiner einschließlich 35 Grad, besonders bevorzugt kleiner einschließlich 25 Grad. Somit können möglichst viele Vertikalkräfte horizontal gleichmäßig verteilt von der Gegenfläche des unteren Koppelelements aufgenommen werden. Gleichzeitig ist eine hinreichende Neigung vorhanden, um das erste Verriegelungssystem zu bilden. Dies wirkt komponentenschonend und paneelsichernd.

Gemäß der Erfindung ist vorgesehen, dass
der Bogenwinkel und der Gegenflächenwinkel kleiner einschließlich 20 Grad, bevorzugt kleiner einschließlich 15 Grad, besonders bevorzugt kleiner einschließlich 10 Grad voneinander abweichen. Es hat sich herausgestellt, dass es vorteilig ist, den Bogenwinkel und den Gegenflächenwinkel möglichst ähnlich auszubilden, sodass eine gleichmäßige Kraftverteilung erfolgen kann. Insbesondere bei der Montage werden Kräfte gleichmäßig aufgenommen, sodass keine aufeinanderfolgenden Belastungsmaxima entstehen. Besonders bevorzugt entsprechen sich der Bogenwinkel und der Gegenflächenwinkel.

Beispielhaft kann vorgesehen sein ein Paneel für eine Verkleidung, insbesondere Fußbodenpaneel für einen Fußbodenbelag, aufweisend
eine Paneeloberfläche und eine hierzu parallele Paneelunterfläche, die mit einer Gesamtstärke voneinander beabstandet sind;
ein oberes Koppelelement und ein unteres Koppelelement, wobei zwei solche Paneele mittels einer Abwärtsbewegung des oberen Koppelelements des ersten Paneels in Bezug auf das untere Koppelelement des zweiten Paneels aneinander koppelbar ausgebildet sind; wobei
das obere Koppelelement an seinem distalen Ende einen keilförmigen Vorsprung und das untere Koppelelement eine Gegenfläche aufweisen, die im gekoppelten Zustand zweier Paneele ein erstes Verriegelungssystem bilden;
das obere Koppelelement ein sich dem keilförmigen Vorsprung anschließendes Rastelement und das untere Koppelelement eine sich der Gegenfläche anschließende Rastaufnahme aufweisen, die im gekoppelten Zustand zweier Paneele ein zweites Verriegelungssystem bilden;
das obere Koppelelement eine sich dem Rastelement anschließende Verriegelungsaufnahme und das untere Koppelelement an seinem distalen Ende ein sich der Rastaufnahme anschließendes Verriegelungselement aufweisen, die im gekoppelten Zustand zweier Paneele ein drittes Verriegelungssystem bilden.

Dabei ist insbesondere vorgesehen, dass eine Materialstärke des unteren Koppelelements zwischen der Paneelunterfläche und der Rastaufnahme weniger als 100 Prozent einer Materialstärke des oberen Koppelelements zwischen der Paneeloberfläche und der Verriegelungsaufnahme beträgt;
wobei eine Tangente zur Mitte der Bogenform der Verriegelungselementfläche gegenüber der Paneeloberfläche und der Paneelunterfläche einen jeweiligen Bogenwinkel einschließt;
wobei die Gegenfläche gegenüber der Paneeloberfläche und der Paneelunterfläche einen jeweiligen Gegenflächenwinkel einschließt;
wobei der Bogenwinkel und der Gegenflächenwinkel kleiner einschließlich 20 Grad, bevorzugt kleiner einschließlich 15 Grad, besonders bevorzugt kleiner einschließlich 10 Grad voneinander abweichen. Der jeweilige Bogenwinkel ist kleiner einschließlich 45 Grad, bevorzugt kleiner einschließlich 35 Grad, besonders bevorzugt kleiner einschließlich 25 Grad. Zusätzlich ist der jeweilige Gegenflächenwinkel kleiner einschließlich 45 Grad, bevorzugt kleiner einschließlich 35 Grad, besonders bevorzugt kleiner einschließlich 25 Grad.

Alternativ kann vorgesehen sein ein Paneel für eine Verkleidung, insbesondere Fußbodenpaneel für einen Fußbodenbelag, aufweisend
eine Paneeloberfläche und eine hierzu parallele Paneelunterfläche, die mit einer Gesamtstärke voneinander beabstandet sind;
ein oberes Koppelelement und ein unteres Koppelelement, wobei zwei solche Paneele mittels einer Abwärtsbewegung des oberen Koppelelements des ersten Paneels in Bezug auf das untere Koppelelement des zweiten Paneels aneinander koppelbar ausgebildet sind; wobei
das obere Koppelelement an seinem distalen Ende einen keilförmigen Vorsprung und das untere Koppelelement eine Gegenfläche aufweisen, die im gekoppelten Zustand zweier Paneele ein erstes Verriegelungssystem bilden;
das obere Koppelelement ein sich dem keilförmigen Vorsprung anschließendes Rastelement und das untere Koppelelement eine sich der Gegenfläche anschließende Rastaufnahme aufweisen, die im gekoppelten Zustand zweier Paneele ein zweites Verriegelungssystem bilden;
das obere Koppelelement eine sich dem Rastelement anschließende Verriegelungsaufnahme und das untere Koppelelement an seinem distalen Ende ein sich der Rastaufnahme anschließendes Verriegelungselement aufweisen, die im gekoppelten Zustand zweier Paneele ein drittes Verriegelungssystem bilden.

Dabei ist insbesondere vorgesehen, dass eine Materialstärke des unteren Koppelelements zwischen der Paneelunterfläche und der Rastaufnahme weniger als 100 Prozent einer Materialstärke des oberen Koppelelements zwischen der Paneeloberfläche und der Verriegelungsaufnahme beträgt;
wobei eine Tangente zur Mitte der Bogenform der Verriegelungsaufnahmefläche gegenüber der Paneeloberfläche und der Paneelunterfläche einen jeweiligen Bogenwinkel einschließt;
wobei die Gegenfläche gegenüber der Paneeloberfläche und der Paneelunterfläche einen jeweiligen Gegenflächenwinkel einschließt;
wobei der Bogenwinkel und der Gegenflächenwinkel kleiner einschließlich 20 Grad, bevorzugt kleiner einschließlich 15 Grad, besonders bevorzugt kleiner einschließlich 10 Grad voneinander abweichen. Der jeweilige Bogenwinkel ist kleiner einschließlich 45 Grad, bevorzugt kleiner einschließlich 35 Grad, besonders bevorzugt kleiner einschließlich 25 Grad. Zusätzlich ist der jeweilige Gegenflächenwinkel kleiner einschließlich 45 Grad, bevorzugt kleiner einschließlich 35 Grad, besonders bevorzugt kleiner einschließlich 25 Grad.

Weiterhin alternativ kann vorgesehen sein ein Paneel für eine Verkleidung, insbesondere Fußbodenpaneel für einen Fußbodenbelag, aufweisend
eine Paneeloberfläche und eine hierzu parallele Paneelunterfläche, die mit einer Gesamtstärke voneinander beabstandet sind;
ein oberes Koppelelement und ein unteres Koppelelement, wobei zwei solche Paneele mittels einer Abwärtsbewegung des oberen Koppelelements des ersten Paneels in Bezug auf das untere Koppelelement des zweiten Paneels aneinander koppelbar ausgebildet sind; wobei
das obere Koppelelement an seinem distalen Ende einen keilförmigen Vorsprung und das untere Koppelelement eine Gegenfläche aufweisen, die im gekoppelten Zustand zweier Paneele ein erstes Verriegelungssystem bilden;
das obere Koppelelement ein sich dem keilförmigen Vorsprung anschließendes Rastelement und das untere Koppelelement eine sich der Gegenfläche anschließende Rastaufnahme aufweisen, die im gekoppelten Zustand zweier Paneele ein zweites Verriegelungssystem bilden;
das obere Koppelelement eine sich dem Rastelement anschließende Verriegelungsaufnahme und das untere Koppelelement an seinem distalen Ende ein sich der Rastaufnahme anschließendes Verriegelungselement aufweisen, die im gekoppelten Zustand zweier Paneele ein drittes Verriegelungssystem bilden.

Dabei ist insbesondere vorgesehen, dass eine Materialstärke des unteren Koppelelements zwischen der Paneelunterfläche und der Rastaufnahme weniger als 100 Prozent einer Materialstärke des oberen Koppelelements zwischen der Paneeloberfläche und der Verriegelungsaufnahme beträgt;
wobei eine Tangente zur Mitte der Bogenform der Verriegelungselementfläche und eine Tangente zur Mitte der Bogenform der Verriegelungsaufnahmefläche gegenüber der Paneeloberfläche und der Paneelunterfläche einen jeweiligen Bogenwinkel einschließen; wobei die Gegenfläche gegenüber der Paneeloberfläche und der Paneelunterfläche einen jeweiligen Gegenflächenwinkel einschließt;
wobei der Bogenwinkel und der Gegenflächenwinkel kleiner einschließlich 20 Grad, bevorzugt kleiner einschließlich 15 Grad, besonders bevorzugt kleiner einschließlich 10 Grad voneinander abweichen. Der jeweilige Bogenwinkel ist kleiner einschließlich 45 Grad, bevorzugt kleiner einschließlich 35 Grad, besonders bevorzugt kleiner einschließlich 25 Grad. Zusätzlich ist der jeweilige Gegenflächenwinkel kleiner einschließlich 45 Grad, bevorzugt kleiner einschließlich 35 Grad, besonders bevorzugt kleiner einschließlich 25 Grad.

Gemäß einer modifizierten Ausführungsform der Erfindung ist vorgesehen, dass
das Paneel eine Vertikalfläche aufweist, wobei sich die Gegenfläche zwischen der Paneeloberfläche und der Vertikalfläche erstreckt. Optional ist möglich, dass in einer Längsschnittansicht des Paneels eine Strecke der Vertikalfläche kürzer ist als eine Strecke der Gegenfläche. Optional ist möglich, dass die Strecke der Gegenfläche mindestens dreifach, bevorzugt mindestens fünffach, der Strecke der Vertikalfläche entspricht. Alternativ oder zusätzlich optional ist möglich, dass die Strecke der Gegenfläche höchstens elffach, bevorzugt höchstens neunfach, der Strecke der Vertikalfläche entspricht. Beispielhaft entspricht die Strecke der Gegenfläche im Wesentlichen siebenfach der Strecke der Vertikalfläche. Im Wesentlichen siebenfach bedeutet hierbei, dass Werte kleiner achtfach und größer sechsfach bevorzugt einbezogen sind. Es ist jedoch auch möglich, dass genau der siebenfache Wert gilt. Als Vertikalfläche des Paneels gilt eine Fläche des Paneels, die vertikal zum Untergrund beziehungsweise auch vertikal zur Paneeloberfläche verläuft. Demnach kann das Paneel die Vertikalfläche unabhängig den weiteren Merkmalskombinationen dieses Absatzes aufweisen. Es hat sich herausgestellt, dass die deutlich längere Ausgestaltung der Gegenfläche gegenüber der Vertikalfläche eine komponentenschonende Kraftverteilung ermöglicht, da die Gegenfläche durch mehr Auflagefläche eine weiter verteilte Lastaufnahme durch das zu montierende Paneel ermöglicht und die Vertikalfläche durch ihre kürzere Strecke während der Paneelmontage weniger Interaktions- beziehungsweise Belastungsfläche für das wechselwirkend zu montierende Paneel bietet. Die vorgenannten vielfachen Werte beinhalten dabei die Ursprungsstrecke und sind nicht zu dieser hinzuzurechnen.

Gemäß einer modifizierten Ausführungsform der Erfindung ist vorgesehen, dass
das Verriegelungselement eine zu der Paneelunterfläche führende Verriegelungsaußenfläche aufweist, die gegenüber einer Vertikalebene einen Verriegelungswinkel einschließt, welcher bevorzugt kleiner einschließlich 35 Grad, bevorzugt kleiner einschließlich 30 Grad, besonders bevorzugt kleiner einschließlich 25 Grad ist. Es hat sich herausgestellt, dass hierdurch vertikal wirkende Kräfte gut in den Untergrund geleitet werden können, wobei das Verriegelungselement möglichst wenig aufgespreizt wird.

Gemäß einer modifizierten Ausführungsform der Erfindung ist vorgesehen, dass
ein Ansatz der Verriegelungsaufnahme übergehend zum Rastelement als Rundung ausgebildet ist. Insbesondere wenn das obere Koppelelement auf das untere Koppelelement aufgesteckt wird, spreizt sich das obere Koppelelement zwischen der Verriegelungsaufnahme und dem Rastelement auf. Durch die Rundung werden Spannungspitzen und somit das Risiko reduziert, dass im Übergang der Verriegelungsaufnahme zum Rastelement ein Materialversagen auftritt.

Gemäß einer modifizierten Ausführungsform der Erfindung ist vorgesehen, dass
eine zu einem Ansatz der Verriegelungsaufnahme weisende Kante des Verriegelungselements als Rundung ausgebildet ist. Hierdurch wird während der Montage zweier Paneele ein Risiko eines Verkantens des Verriegelungselements des unteren Koppelelements mit dem Rastelement des oberen Koppelelements reduziert.

Gemäß einer modifizierten Ausführungsform der Erfindung ist vorgesehen, dass
das Rastelement einen Rastvorsprung und die Rastaufnahme ein Rastwiderlager aufweisen, die im gekoppelten Zustand zweier Paneele das zweite Verriegelungssystem bilden. Eine solche Ausgestaltung erlaubt ein zuverlässiges, formschlüssiges zweites Verriegelungssystem, wobei durch das Zusammenspiel von Rastvorsprung und Rastwiderlager das Paneel mit keiner komponentenschädigenden Belastung beaufschlagt wird.

Gemäß einer modifizierten Ausführungsform der Erfindung ist vorgesehen, dass
das Verriegelungselement einen Verriegelungsvorsprung und die Verriegelungsaufnahme ein Verriegelungswiderlager aufweisen, die im gekoppelten Zustand zweier Paneele das dritte Verriegelungssystem bilden. Eine solche Ausgestaltung erlaubt ein zuverlässiges, formschlüssiges drittes Verriegelungssystem, wobei durch das Zusammenspiel von Verriegelungsvorsprung und Verriegelungswiderlager das Paneel mit keiner komponentenschädigenden Belastung beaufschlagt wird.

Gemäß einer modifizierten Ausführungsform der Erfindung ist vorgesehen, dass
das Paneel zumindest teilweise, bevorzugt vollständig, thermoplastische Styrol-Blockcopolymere, TPS, als Grundwerkstoff aufweist. Es hat sich herausgestellt, dass TPS-haltige Paneele besonders für die beanspruchte Dimensionierung der Koppelelemente geeignet sind. Gleichbedeutend sind hierbei auch Werkstoffe, die ähnliche Eigenschaften wie TPS aufweisen oder die nur teilweise TPS aufweisen.

### Kurze Beschreibung der Zeichnungen

Nachfolgend wird die Erfindung unter Bezugnahme auf die anliegenden Zeichnungen anhand bevorzugter Ausführungsbeispiele näher erläutert. Die Formulierung Figur ist in den Zeichnungen mit Fig. abgekürzt.

In den Zeichnungen zeigen
- Figur 1: eine schematische Längsschnittansicht zweier miteinander verbundener Paneele gemäß Stand der Technik; und
- Figur 2: eine schematische Längsschnittansicht zweier miteinander verbundener Paneele gemäß einem bevorzugten Ausführungsbeispiel der Erfindung.

### Detaillierte Beschreibung der Ausführungsbespiele

Die beschriebenen Ausführungsbeispiele sind lediglich Beispiele, die im Rahmen der Ansprüche auf vielfältige Weise modifiziert und/oder ergänzt werden können.

Figur 1 zeigt eine schematische Längsschnittansicht zweier miteinander verbundener Paneele 10a, 10b gemäß Stand der Technik. Dabei ist die Darstellung rein schematisch zu verstehen und weist wegen der beliebigen Darstellung keine maßstäbliche Richtigkeit auf.

Figur 2 zeigt eine schematische Längsschnittansicht zweier miteinander verbundener Paneele 10a, 10b gemäß einem bevorzugten Ausführungsbeispiel der Erfindung. Somit ist jeweils vorgesehen ein Paneel 10a, 10b für eine Verkleidung, insbesondere Fußbodenpaneel für einen Fußbodenbelag. Obgleich zwei verschiedene Paneele 10a, 10b dargestellt sind, weist jedes Paneel 10a, 10b jeweils auf:
eine Paneeloberfläche 12 und eine hierzu parallele Paneelunterfläche 14, die mit einer Gesamtstärke G voneinander beabstandet sind;
ein oberes Koppelelement 16 und ein unteres Koppelelement 18, wobei zwei solche Paneele 10a, 10b mittels einer Abwärtsbewegung des oberen Koppelelements 16 des ersten Paneels 10a in Bezug auf das untere Koppelelement 18 des zweiten Paneels 10b aneinander koppelbar ausgebildet sind; wobei
das obere Koppelelement 16 an seinem distalen Ende einen keilförmigen Vorsprung 20 und das untere Koppelelement 18 eine Gegenfläche 22 aufweisen, die im gekoppelten Zustand zweier Paneele 10a, 10b ein erstes Verriegelungssystem bilden;
das obere Koppelelement 16 ein sich dem keilförmigen Vorsprung 20 anschließendes Rastelement 24 und das untere Koppelelement 18 eine sich der Gegenfläche 22 anschließende Rastaufnahme 26 aufweisen, die im gekoppelten Zustand zweier Paneele 10a, 10b ein zweites Verriegelungssystem bilden;
das obere Koppelelement 16 eine sich dem Rastelement 24 anschließende Verriegelungsaufnahme 28 und das untere Koppelelement 18 an seinem distalen Ende ein sich der Rastaufnahme 26 anschließendes Verriegelungselement 30 aufweisen, die im gekoppelten Zustand zweier Paneele 10a, 10b ein drittes Verriegelungssystem bilden.

Insbesondere ist hierbei vorgesehen, dass eine Materialstärke UM des unteren Koppelelements 18 zwischen der Paneelunterfläche 14 und der Rastaufnahme 26 weniger als 100 Prozent einer Materialstärke OM des oberen Koppelelements 16 zwischen der Paneeloberfläche 12 und der Verriegelungsaufnahme 28 beträgt.

Das obere Koppelelement 16 und das untere Koppelelement 18 sind von zwei unterschiedlichen Paneelen 10a, 10b dargestellt, die miteinander verbunden sind. Allerdings weist jedes Paneel 10a, 10b ein solches oberes Koppelelement 16 und ein solches unteres Koppelelement 18 auf. Dies ist unabhängig vom in Figur 2 dargestellten Ausführungsbeispiel.

Weiterhin ist sind die Paneelen 10a, 10b in Figur 2 gemäß einem beispielhaft bevorzugten Maßstab dargestellt.

Weiterhin sieht ein Ausführungsbeispiel der Erfindung gemäß Figur 2 bevorzugt vor, dass die Materialstärke UM des unteren Koppelelements 18 zwischen der Paneelunterfläche 14 und der Rastaufnahme 26 mindestens einschließlich 62 Prozent, bevorzugt mindestens einschließlich 67 Prozent und besonders bevorzugt mindestens einschließlich 72 Prozent der Materialstärke OM des oberen Koppelelements 16 zwischen der Paneeloberfläche 12 und der Verriegelungsaufnahme 28 beträgt. In dem Ausführungsbeispiel der Erfindung gemäß Figur 2 liegt dies beispielhaft und unabhängig von anderen Merkmalen dieses Ausführungsbeispiels bei 72 Prozent.

Weiterhin sieht ein Ausführungsbeispiel der Erfindung gemäß Figur 2 bevorzugt vor, dass die Materialstärke UM des unteren Koppelelements 18 zwischen der Paneelunterfläche 14 und der Rastaufnahme 26 höchstens einschließlich 82 Prozent, höchstens einschließlich 77 Prozent und besonders bevorzugt höchstens einschließlich 72 Prozent der Materialstärke OM des oberen Koppelelements 16 zwischen der Paneeloberfläche 12 und der Verriegelungsaufnahme 28 beträgt. In dem Ausführungsbeispiel der Erfindung gemäß Figur 2 liegt dies beispielhaft und unabhängig von anderen Merkmalen dieses Ausführungsbeispiels bei 72 Prozent.

Weiterhin sieht ein Ausführungsbeispiel der Erfindung gemäß Figur 2 bevorzugt vor, dass die Materialstärke OM des oberen Koppelelements 16 zwischen der Paneeloberfläche 12 und der Verriegelungsaufnahme 28 mindestens einschließlich 34 Prozent, bevorzugt mindestens einschließlich 39 Prozent, besonders bevorzugt mindestens einschließlich 44 Prozent der Gesamtstärke G des Paneels 10a, 10b beträgt. In dem Ausführungsbeispiel der Erfindung gemäß Figur 2 liegt dies beispielhaft und unabhängig von anderen Merkmalen dieses Ausführungsbeispiels bei 44 Prozent.

Weiterhin sieht ein Ausführungsbeispiel der Erfindung gemäß Figur 2 bevorzugt vor, dass die Materialstärke OM des oberen Koppelelements 16 zwischen der Paneeloberfläche 12 und der Verriegelungsaufnahme 28 höchstens einschließlich 54 Prozent, bevorzugt höchstens einschließlich 49 Prozent, besonders bevorzugt höchstens einschließlich 44 Prozent der Gesamtstärke G des Paneels 10a, 10b beträgt. In dem Ausführungsbeispiel der Erfindung gemäß Figur 2 liegt dies beispielhaft und unabhängig von anderen Merkmalen dieses Ausführungsbeispiels bei 44 Prozent.

Weiterhin sieht ein Ausführungsbeispiel der Erfindung gemäß Figur 2 bevorzugt vor, dass die Materialstärke UM des unteren Koppelelements 18 zwischen der Paneelunterfläche 14 und der Rastaufnahme 26 mindestens einschließlich 24 Prozent, bevorzugt mindestens einschließlich 29 Prozent, besonders bevorzugt mindestens einschließlich 34 Prozent der Gesamtstärke G des Paneels 10a, 10b beträgt. In dem Ausführungsbeispiel der Erfindung gemäß Figur 2 liegt dies beispielhaft und unabhängig von anderen Merkmalen dieses Ausführungsbeispiels bei 34 Prozent.

Weiterhin sieht ein Ausführungsbeispiel der Erfindung gemäß Figur 2 bevorzugt vor, dass die Materialstärke UM des unteren Koppelelements 18 zwischen der Paneelunterfläche 14 und der Rastaufnahme 26 höchstens einschließlich 44 Prozent, bevorzugt höchstens einschließlich 39 Prozent, besonders bevorzugt höchstens einschließlich 34 Prozent der Gesamtstärke G des Paneels 10a, 10b beträgt. In dem Ausführungsbeispiel der Erfindung gemäß Figur 2 liegt dies beispielhaft und unabhängig von anderen Merkmalen dieses Ausführungsbeispiels bei 34 Prozent.

Weiterhin sieht ein Ausführungsbeispiel der Erfindung gemäß Figur 2 vor,
dass eine zur Verriegelungsaufnahme 28 weisende Verriegelungselementfläche 32 des Verriegelungselements 30 im Wesentlichen eine gleichmäßige Bogenform aufweist und/oder dass
eine zum Verriegelungselement 30 weisende Verriegelungsaufnahmefläche 34 der Verriegelungsaufnahme 28 eine im Wesentlichen gleichmäßige Bogenform aufweist, wobei die Verriegelungselementfläche 32 und die Verriegelungsaufnahmefläche 34 insbesondere zueinander im Wesentlichen konturgleich ausgebildet sind. In dem Ausführungsbeispiel der Erfindung gemäß Figur 2 ist dies beispielhaft und unabhängig von anderen Merkmalen dieses Ausführungsbeispiels dargestellt. So weisen sowohl die Verriegelungselementfläche 32 als auch die Verriegelungsaufnahmefläche 34 eine solche Bogenform auf. Dabei gilt bei mehreren Bogenformen ein Haupterstreckungsbogen als maßgebliche Bogenform, unabhängig dieses Ausführungsbeispiels. Ein Haupterstreckungsbogen ist jener aus mehreren Bögen, dessen Parabelformanteil an der Verriegelungsaufnahme 28 beziehungsweise an dem Verriegelungselement 30 am größten ist. Anders formuliert nimmt der Haupterstreckungsbogen die längste Strecke der Verriegelungsaufnahme 28 beziehungsweise des Verriegelungselements 30 ein. Wie in Figur 2 zu sehen ist, weisen die Verriegelungsaufnahme 28 und das Verriegelungselement 30 im Wesentlichen eine gleiche Kontur auf, nämlich eine flache Wölbung. Im Wesentlichen bezieht sich darauf, dass abgehend vom jeweiligen Ende der Bogenformen der Verriegelungselementfläche 32 und der Verriegelungsaufnahmefläche 34 Konturabweichungen vorhanden sein können.

Weiterhin sieht ein Ausführungsbeispiel der Erfindung gemäß Figur 2 bevorzugt vor, dass ein Radius R der Bogenform der Verriegelungselementfläche 32 und/oder ein Radius der Bogenform der Verriegelungsaufnahmefläche 34 zwischen einschließlich 85 Prozent bis einschließlich 95 Prozent der Gesamtstärke G des Paneels 10a, 10b beträgt. In dem Ausführungsbeispiel der Erfindung gemäß Figur 2 liegt dies beispielhaft und unabhängig von anderen Merkmalen dieses Ausführungsbeispiels bei in etwa 90 Prozent der Gesamtstärke G des Paneels 10a, 10b. In etwa bedeutet hierbei, dass eine Abweichung vorhanden sein kann, insbesondere von einschließlich 87,5 Prozent bis einschließlich 92,5 Prozent, wobei genau 90 Prozent bevorzugt sind.

Weiterhin sieht ein Ausführungsbeispiel der Erfindung gemäß Figur 2 vor, dass eine Tangente zur Mitte der Bogenform der Verriegelungselementfläche 32 und/oder eine Tangente zur Mitte der Bogenform der Verriegelungsaufnahmefläche 34 gegenüber der Paneeloberfläche 12 und der Paneelunterfläche 14 einen jeweiligen Bogenwinkel alpha einschließt oder einschließen, wobei der jeweilige Bogenwinkel alpha bevorzugt kleiner einschließlich 45 Grad, bevorzugt kleiner einschließlich 35 Grad, besonders bevorzugt kleiner einschließlich 25 Grad ist. Die Tangente zur Mitte der Bogenform der Verriegelungsaufnahmefläche 34 wird dabei analog von der Seite der Verriegelungselementfläche 32 bestimmt. In dem Ausführungsbeispiel der Erfindung gemäß Figur 2 liegt der jeweilige Bogenwinkel alpha der Verriegelungselementfläche 32 und der Verriegelungsaufnahmefläche 34 beispielhaft und unabhängig von anderen Merkmalen dieses Ausführungsbeispiels bei 22 Grad.

Weiterhin sieht ein Ausführungsbeispiel der Erfindung gemäß Figur 2 vor, dass die Gegenfläche 22 gegenüber der Paneeloberfläche 12 und der Paneelunterfläche 14 einen jeweiligen Gegenflächenwinkel beta einschließt, welcher bevorzugt kleiner einschließlich 45 Grad, bevorzugt kleiner einschließlich 35 Grad, besonders bevorzugt kleiner einschließlich 25 Grad ist. In dem Ausführungsbeispiel der Erfindung gemäß Figur 2 liegt der jeweilige Gegenflächenwinkel beta beispielhaft und unabhängig von anderen Merkmalen dieses Ausführungsbeispiels bei 35 Grad.

Weiterhin sieht ein Ausführungsbeispiel der Erfindung gemäß Figur 2 vor, dass der Bogenwinkel alpha und der Gegenflächenwinkel beta kleiner einschließlich 20 Grad, bevorzugt kleiner einschließlich 15 Grad, besonders bevorzugt kleiner einschließlich 10 Grad voneinander abweichen. In dem Ausführungsbeispiel der Erfindung gemäß Figur 2 weichen der Bogenwinkel alpha und der Gegenflächenwinkel beta beispielhaft und unabhängig von anderen Merkmalen dieses Ausführungsbeispiels um 13 Grad voneinander ab.

In Figur 2 ist beispielhaft dargestellt, dass sich die Gegenfläche 22 zwischen der Paneeloberfläche 12 und einer Vertikalfläche 23 des Paneels 10a erstreckt. Dabei ist in einer Längsschnittansicht des Paneels 10a die Strecke der Vertikalfläche 23 kürzer als die Strecke der Gegenfläche 22 dargestellt. Bevorzugt dargestellt entspricht die Strecke der Gegenfläche 22 im Wesentlichen siebenfach der Strecke der Vertikalfläche 23.

Weiterhin sieht ein Ausführungsbeispiel der Erfindung gemäß Figur 2 bevorzugt vor, dass das Verriegelungselement 30 eine zu der Paneelunterfläche 14 führende Verriegelungsaußenfläche 40 aufweist, die gegenüber einer Vertikalebene einen Verriegelungswinkel gamma einschließt, welcher kleiner einschließlich 35 Grad, bevorzugt kleiner einschließlich 30 Grad, besonders bevorzugt kleiner einschließlich 25 Grad ist. In dem Ausführungsbeispiel der Erfindung gemäß Figur 2 beträgt der Verriegelungswinkel gamma beispielhaft und unabhängig von anderen Merkmalen dieses Ausführungsbeispiels 30 Grad.

Weiterhin sieht ein Ausführungsbeispiel der Erfindung gemäß Figur 2 bevorzugt vor, dass ein Ansatz 36 der Verriegelungsaufnahme 28 übergehend zum Rastelement 24 als Rundung ausgebildet ist.

Weiterhin sieht ein Ausführungsbeispiel der Erfindung gemäß Figur 2 bevorzugt vor, dass eine zu einem Ansatz 36 der Verriegelungsaufnahme 28 weisende Kante 38 des Verriegelungselements 30 als Rundung ausgebildet ist.

Weiterhin sieht ein Ausführungsbeispiel der Erfindung gemäß Figur 2 bevorzugt vor, dass das Rastelement 24 einen Rastvorsprung 42 und die Rastaufnahme 26 ein Rastwiderlager 44 aufweisen, die im gekoppelten Zustand der beiden dargestellten Paneele 10a, 10b das zweite Verriegelungssystem bilden.

Weiterhin sieht ein Ausführungsbeispiel der Erfindung gemäß Figur 2 bevorzugt vor, dass das Verriegelungselement 30 einen Verriegelungsvorsprung 46 und die Verriegelungsaufnahme 28 ein Verriegelungswiderlager 48 aufweisen, die im gekoppelten Zustand der beiden dargestellten Paneele 10a, 10b das dritte Verriegelungssystem bilden.

Weiterhin sieht ein Ausführungsbeispiel der Erfindung gemäß Figur 2 bevorzugt vor, dass das Paneel 10a, 10b zumindest teilweise, bevorzugt vollständig, thermoplastische Styrol-Blockcopolymere, TPS, als Grundwerkstoff aufweist.

### Bezugszeichenliste

- 10a, 10b: Paneel
- 12: Paneeloberfläche
- 14: Paneelunterfläche
- 16: oberes Koppelelement
- 18: unteres Koppelelement
- 20: keilförmiger Vorsprung
- 22: Gegenfläche
- 23: Vertikalfläche
- 24: Rastelement
- 26: Rastaufnahme
- 28: Verriegelungsaufnahme
- 30: Verriegelungselement
- 32: Verriegelungselementfläche
- 34: Verriegelungsaufnahmefläche
- 36: Ansatz der Verriegelungsaufnahme übergehend zum Rastelement
- 38: zu einem Ansatz der Verriegelungsaufnahme weisende Kante des Verriegelungselements
- 40: Verriegelungsaußenfläche
- 42: Rastvorsprung
- 44: Rastwiderlager
- 46: Verriegelungsvorsprung
- 48: Verriegelungswiderlager

- G: Gesamtstärke
- OM: Materialstärke des oberen Koppelelements
- UM: Materialstärke des unteren Koppelelements
- alpha, α: Bogenwinkel
- beta, β: Gegenflächenwinkel
- gamma, γ: Verriegelungswinkel
- R: Radius

## Patentansprüche

1. Paneel (10a, 10b) für eine Verkleidung, insbesondere Fußbodenpaneel für einen Fußbodenbelag, aufweisend
- eine Paneeloberfläche (12) und eine hierzu parallele Paneelunterfläche (14), die mit einer Gesamtstärke (G) voneinander beabstandet sind;
- ein oberes Koppelelement (16) und ein unteres Koppelelement (18), wobei zwei solche Paneele (10a, 10b) mittels einer Abwärtsbewegung des oberen Koppelelements (16) des ersten Paneels (10a) in Bezug auf das untere Koppelelement (18) des zweiten Paneels (10b) aneinander koppelbar ausgebildet sind; wobei
- das obere Koppelelement (16) an seinem distalen Ende einen keilförmigen Vorsprung (20) und das untere Koppelelement (18) eine Gegenfläche (22) aufweisen, die im gekoppelten Zustand zweier Paneele (10a, 10b) ein erstes Verriegelungssystem bilden;
- das obere Koppelelement (16) ein sich dem keilförmigen Vorsprung (20) anschließendes Rastelement (24) und das untere Koppelelement (18) eine sich der Gegenfläche (22) anschließende Rastaufnahme (26) aufweisen, die im gekoppelten Zustand zweier Paneele (10a, 10b) ein zweites Verriegelungssystem bilden;
- das obere Koppelelement (16) eine sich dem Rastelement (24) anschließende Verriegelungsaufnahme (28) und das untere Koppelelement (18) an seinem distalen Ende ein sich der Rastaufnahme (26) anschließendes Verriegelungselement (30) aufweisen, die im gekoppelten Zustand zweier Paneele (10a, 10b) ein drittes Verriegelungssystem bilden,
wobei eine Materialstärke (UM) des unteren Koppelelements (18) zwischen der Paneelunterfläche (14) und der Rastaufnahme (26) weniger als 100 Prozent einer Materialstärke (OM) des oberen Koppelelements (16) zwischen der Paneeloberfläche (12) und der Verriegelungsaufnahme (28) beträgt,
**dadurch gekennzeichnet,**
**dass** eine zur Verriegelungsaufnahme (28) weisende Verriegelungselementfläche (32) des Verriegelungselements (30) im Wesentlichen eine gleichmäßige Bogenform aufweist und/oder dass eine zum Verriegelungselement (30) weisende Verriegelungsaufnahmefläche (34) der Verriegelungsaufnahme (28) eine im Wesentlichen gleichmäßige Bogenform aufweist, wobei die Verriegelungselementfläche (32) und die Verriegelungsaufnahmefläche (34) insbesondere zueinander im Wesentlichen konturgleich ausgebildet sind,
und **dass** eine Tangente zur Mitte der Bogenform der Verriegelungselementfläche (32) und/oder eine Tangente zur Mitte der Bogenform der Verriegelungsaufnahmefläche (34) gegenüber der Paneeloberfläche (12) und der Paneelunterfläche (14) einen jeweiligen Bogenwinkel (alpha) einschließt oder einschließen, wobei der jeweilige Bogenwinkel (alpha) kleiner einschließlich 45 Grad, bevorzugt kleiner einschließlich 35 Grad, besonders bevorzugt kleiner einschließlich 25 Grad ist und die Gegenfläche (22) gegenüber der Paneeloberfläche (12) und der Paneelunterfläche (14) einen jeweiligen Gegenflächenwinkel (beta) einschließt, wobei der jeweilige Gegenflächenwinkel (beta) kleiner einschließlich 45 Grad, bevorzugt kleiner einschließlich 35 Grad, besonders bevorzugt kleiner einschließlich 25 Grad ist, wobei der Bogenwinkel (alpha) und der Gegenflächenwinkel (beta) kleiner einschließlich 20 Grad, bevorzugt kleiner einschließlich 15 Grad, besonders bevorzugt kleiner einschließlich 10 Grad voneinander abweichen.

2. Paneel (10a, 10b) nach Anspruch 1, **dadurch gekennzeichnet, dass**
die Materialstärke (UM) des unteren Koppelelements (18) zwischen der Paneelunterfläche (14) und der Rastaufnahme (26) mindestens einschließlich 62 Prozent, bevorzugt mindestens einschließlich 67 Prozent und besonders bevorzugt mindestens einschließlich 72 Prozent der Materialstärke (OM) des oberen Koppelelements (16) zwischen der Paneeloberfläche (12) und der Verriegelungsaufnahme (28) beträgt.

3. Paneel (10a, 10b) nach mindestens einem der Ansprüche 1 oder 2, **dadurch gekennzeichnet, dass**
die Materialstärke (UM) des unteren Koppelelements (18) zwischen der Paneelunterfläche (14) und der Rastaufnahme (26) höchstens einschließlich 82 Prozent, höchstens einschließlich 77 Prozent und besonders bevorzugt höchstens einschließlich 72 Prozent der Materialstärke (OM) des oberen Koppelelements (16) zwischen der Paneeloberfläche (12) und der Verriegelungsaufnahme (28) beträgt.

4. Paneel (10a, 10b) nach mindestens einem der vorgenannten Ansprüche, **dadurch gekennzeichnet, dass**
die Materialstärke (OM) des oberen Koppelelements (16) zwischen der Paneeloberfläche (12) und der Verriegelungsaufnahme (28) mindestens einschließlich 34 Prozent, bevorzugt mindestens einschließlich 39 Prozent, besonders bevorzugt mindestens einschließlich 44 Prozent der Gesamtstärke (G) des Paneels (10a, 10b) beträgt.

5. Paneel (10a, 10b) nach mindestens einem der vorgenannten Ansprüche, **dadurch gekennzeichnet, dass**
die Materialstärke (OM) des oberen Koppelelements (16) zwischen der Paneeloberfläche (12) und der Verriegelungsaufnahme (28) höchstens einschließlich 54 Prozent, bevorzugt höchstens einschließlich 49 Prozent, besonders bevorzugt höchstens einschließlich 44 Prozent der Gesamtstärke (G) des Paneels (10a, 10b) beträgt.

6. Paneel (10a, 10b) nach mindestens einem der vorgenannten Ansprüche, **dadurch gekennzeichnet, dass**
die Materialstärke (UM) des unteren Koppelelements (18) zwischen der Paneelunterfläche (14) und der Rastaufnahme (26) mindestens einschließlich 24 Prozent, bevorzugt mindestens einschließlich 29 Prozent, besonders bevorzugt mindestens einschließlich 34 Prozent der Gesamtstärke (G) des Paneels (10a, 10b) beträgt.

7. Paneel (10a, 10b) nach mindestens einem der vorgenannten Ansprüche, **dadurch gekennzeichnet, dass**
die Materialstärke (UM) des unteren Koppelelements (18) zwischen der Paneelunterfläche (14) und der Rastaufnahme (26) höchstens einschließlich 44 Prozent, bevorzugt höchstens einschließlich 39 Prozent, besonders bevorzugt höchstens einschließlich 34 Prozent der Gesamtstärke (G) des Paneels (10a, 10b) beträgt.

8. Paneel (10a, 10b) nach dem vorgenannten Anspruch, **dadurch gekennzeichnet, dass** ein Radius (R) der Bogenform der Verriegelungselementfläche (32) und/oder ein Radius der Bogenform der Verriegelungsaufnahmefläche (34) zwischen einschließlich 85 Prozent bis einschließlich 95 Prozent der Gesamtstärke (G) des Paneels (10a, 10b) beträgt; und bevorzugt in etwa 90 Prozent der Gesamtstärke (G) des Paneels (10a, 10b) beträgt.

9. Paneel (10a, 10b) nach mindestens einem der vorgenannten Ansprüche, **dadurch gekennzeichnet, dass**
sich die Gegenfläche (22) zwischen der Paneeloberfläche (12) und einer Vertikalfläche (23) des Paneels (10a, 10b) erstreckt; wobei vorzugsweise in einer Längsschnittansicht des Paneels (10a, 10b) eine Strecke der Vertikalfläche (23) kürzer ist als eine Strecke der Gegenfläche (22), wobei insbesondere die Strecke der Gegenfläche (22) mindestens dreifach, bevorzugt mindestens fünffach, der Strecke der Vertikalfläche (23) entspricht und/oder wobei insbesondere die Strecke der Gegenfläche (22) höchstens elffach, bevorzugt höchstens neunfach, der Strecke der Vertikalfläche (23) entspricht.

10. Paneel (10a, 10b) nach mindestens einem der vorgenannten Ansprüche, **dadurch gekennzeichnet, dass**
das Verriegelungselement (30) eine zu der Paneelunterfläche (14) führende Verriegelungsaußenfläche (40) aufweist, die gegenüber einer Vertikalebene einen Verriegelungswinkel (gamma) einschließt, wobei der Verriegelungswinkel (gamma) kleiner einschließlich 35 Grad, bevorzugt kleiner einschließlich 30 Grad, besonders bevorzugt kleiner einschließlich 25 Grad ist.

11. Paneel (10a, 10b) nach mindestens einem der vorgenannten Ansprüche, **dadurch gekennzeichnet, dass**
ein Ansatz (36) der Verriegelungsaufnahme (28) übergehend zum Rastelement (24) als Rundung ausgebildet ist.

12. Paneel (10a, 10b) nach mindestens einem der vorgenannten Ansprüche, **dadurch gekennzeichnet, dass**
eine zu einem Ansatz (36) der Verriegelungsaufnahme (28) weisende Kante (38) des Verriegelungselements (30) als Rundung ausgebildet ist.

13. Paneel (10a, 10b) nach mindestens einem der vorgenannten Ansprüche, **dadurch gekennzeichnet, dass**
das Rastelement (24) einen Rastvorsprung (42) und die Rastaufnahme (26) ein Rastwiderlager (44) aufweisen, die im gekoppelten Zustand zweier Paneele (10a, 10b) das zweite Verriegelungssystem bilden.

14. Paneel (10a, 10b) nach mindestens einem der vorgenannten Ansprüche, **dadurch gekennzeichnet, dass**
das Verriegelungselement (30) einen Verriegelungsvorsprung (46) und die Verriegelungsaufnahme (28) ein Verriegelungswiderlager (48) aufweisen, die im gekoppelten Zustand zweier Paneele (10a, 10b) das dritte Verriegelungssystem bilden.

15. Paneel (10a, 10b) nach mindestens einem der vorgenannten Ansprüche, **dadurch gekennzeichnet, dass**
das Paneel (10a, 10b) zumindest teilweise, bevorzugt vollständig, thermoplastische Styrol-Blockcopolymere, TPS, als Grundwerkstoff aufweist.

## Claims

1. Panel (10a, 10b) for a paneling, in particular floor panel for a floor covering, comprising:
a panel upper surface (12) and a panel lower surface (14) extending parallel thereto, which are mutually spaced from each other by a total thickness (G);
an upper coupling element (16) and a lower coupling element (18), wherein two panels (10a, 10b) of this type can be coupled to each other by means of a downward movement of the upper coupling element (16) of the first panel (10a) with respect to the lower coupling element (18) of the second panel (10b), wherein
the upper coupling element (16) has at its distal end a wedge-shaped protrusion (20) and the lower coupling element (18) has a mating surface (22), which, in the coupled state of two panels (10a, 10b), form a first locking system,
the upper coupling element (16) has a latching element (24) adjoining the wedge-shaped protrusion (20) and the lower coupling element (18) has a detent receptacle (26) adjoining the mating surface (22) which, in the coupled state of two panels (10a, 10b), form a second locking system,
the upper coupling element (16) has a locking receptacle (28) adjoining the latching element (24), and the lower coupling element (18) has at its distal end a locking element (30) adjoining the detent receptacle (26), which, in the coupled state of two panels (10a, 10b), form a third locking system
wherein
a material thickness (UM) of the lower coupling element (18) between the panel lower surface (14) and the detent receptacle (26) is less than 100 percent of a material thickness (OM) of the upper coupling element (16) between the panel upper surface (12) and the latching receptacle (28), **characterised in that** a locking element surface (32) of the locking element (30) facing the locking receptacle (28) has a substantially uniform arcuate shape and/or **in that** a locking receptacle surface (34) of the locking receptacle (28) facing the locking element (30) has a substantially uniform arcuate shape, the locking element surface (32) and the locking receptacle surface (34) being designed in particular to be substantially contiguous with one another, and a tangent to the centre of the arcuate shape of the locking element surface (32) and/or a tangent to the centre of the arcuate shape of the locking receiver surface (34) encloses or enclose a respective arc angle (alpha) with respect to the panel surface (12) and the panel underside (14), wherein the respective arc angle (alpha) is less than or equal to 45 degrees, preferably less than or equal to 35 degrees, particularly preferably less than or equal to 25 degrees, and the counter surface (22) forms a respective counter surface angle (beta) with the panel surface (12) and the panel underside (14), wherein the respective counter surface angle (beta) is less than or equal to 45 degrees, preferably smaller including 35 degrees, particularly preferably smaller including 25 degrees, wherein the arc angle (alpha) and the counter-surface angle (beta) differ from one another by less than 20 degrees, preferably less than 15 degrees, particularly preferably less than 10 degrees.

2. Panel (10a, 10b) according to claim 1, **characterized in that**
the material thickness (UM) of the lower coupling element (18) between the panel lower surface (14) and the detent receptacle (26) is greater than or equal to 62 percent, preferably greater than or equal to 67 percent, and particularly preferably greater than or equal to 72 percent of the material thickness (OM) of the upper coupling element (16) between the panel upper surface (12) and the locking receptacle (28).

3. Panel (10a, 10b) according to at least one of claims 1 and 2, **characterized in that**
the material thickness (UM) of the lower coupling element (18) between the panel lower surface (14) and the detent receptacle (26) is less than or equal to 82 percent, preferably less than or equal to 77 percent and particularly preferably less than or equal to 72 percent of the material thickness (OM) of the upper coupling element (16) between the panel upper surface (12) and the locking receptacle (28).

4. Panel (10a, 10b) according to at least one of the preceding claims, **characterized in that**
the material thickness (OM) of the upper coupling element (16) between the panel upper surface (12) and the locking receptacle (28) is greater than or equal to 34 percent, preferably greater than or equal to 39 percent, particularly preferably greater than or equal to 44 percent of the total thickness (G) of the panel (10a, 10b).

5. Panel (10a, 10b) according to at least one of the preceding claims, **characterized in that**
the material thickness (OM) of the upper coupling element (16) between the panel upper surface (12) and the locking receptacle (28) is less than or equal to 54 percent, preferably less than or equal to 49 percent, particularly preferably less than or equal to 44 percent of the total thickness (G) of the panel (10a, 10b).

6. Panel (10a, 10b) according to at least one of the preceding claims, **characterized in that**
the material thickness (UM) of the lower coupling element (18) between the panel lower surface (14) and the detent receptacle (26) is greater than or equal to 24 percent, preferably greater than or equal to 29 percent, particularly preferably greater than or equal to 34 percent of the total thickness (G) of the panel (10a, 10b).

7. Panel (10a, 10b) according to at least one of the preceding claims, **characterized in that**
the material thickness (UM) of the lower coupling element (18) between the panel lower surface (14) and the detent receptacle (26) is less than or equal to 44 percent, preferably less than or equal to 39 percent, particularly preferably less than or equal to 34 percent of the total thickness (G) of the panel (10a, 10b).

8. Panel (10a, 10b) according to the preceding claim, **characterized in that** a radius (R) of the arc shape of the locking element surface (32) and/or a radius of the arc shape of the locking receptacle surface (34) is between 85 percent inclusive to 95 percent inclusive of the total thickness (G) of the panel (10a, 10b), and preferably about 90 percent of the total thickness (G) of the panel (10a, 10b).

9. Panel (10a, 10b) according to at least one of the preceding claims, **characterized in that**
the mating surface (22) includes a respective mating surface angle (beta) with respect to the panel upper surface (12) and the panel lower surface (14), wherein the respective mating surface angle (beta) is less than or equal to 45 degrees, preferably less than or equal to 35 degrees, particularly preferably less than or equal to 25 degrees.

10. Panel (10a, 10b) according to at least one of the preceding claims, **characterized in that**
the locking element (30) comprises a locking outer surface (40) which leads to the panel lower surface (14) and includes a locking angle (gamma) with respect to a vertical plane, wherein the locking angle (gamma) is less than or equal to 35 degrees, preferably less than or equal to 30 degrees, particularly preferably less than or equal to 25 degrees.

11. Panel (10a, 10b) according to at least one of the preceding claims, **characterized in that**
an extension (36) of the locking receptacle (28) transitioning to the latching element (24) is formed as a rounding.

12. Panel (10a, 10b) according to at least one of the preceding claims, **characterized in that**
an edge (38) of the locking element (30) facing to an extension (36) of the locking receptacle (28) is formed as a rounding.

13. Panel (10a, 10b) according to at least one of the preceding claims, **characterized in that**
the latching element (24) has a latching protrusion (42) and the detent receptacle (26) has a latching counter-bearing (44) which, in the coupled state of two panels (10a, 10b), form the second locking system.

14. Panel (10a, 10b) according to at least one of the preceding claims, **characterized in that**
the locking element (30) comprises a locking protrusion (46) and the locking receptacle (28) comprises a locking counter-bearing (48), which, in the coupled state of two panels (10a, 10b), form the third locking system.

15. Panel (10a, 10b) according to at least one of the preceding claims, **characterized in that**
the panel (10a, 10b) comprises at least partially, preferably completely, thermoplastic styrene block copolymers, TPS, as a base material.

## Revendications

1. Panneau (10a, 10b) de revêtement, en particulier panneau de sol pour un revêtement de sol comprenant
- une surface supérieure du panneau (12) et une surface inférieure du panneau parallèle à celle-ci (14), qui sont espacées d'une épaisseur totale (G);
- un élément de couplage supérieur (16) et un élément de couplage inférieur (18), deux tels panneaux (10a, 10b) étant formés de manière à pouvoir être accouplés l'un à l'autre au moyen d'un mouvement descendant de l'élément de couplage supérieur (16) du premier panneau (10a) par rapport à l'élément de couplage inférieur (18) du deuxième panneau (10b); dans lequel
- l'élément de couplage supérieur (16) à son extrémité distale présente une saillie en forme de coin (20) et l'élément de couplage inférieur (18) une contre-face (22), qui dans l'état couplé des deux panneaux (10a, 10b) forment un premier système de verrouillage;
- l'élément de couplage supérieur (16) comprend un élément d'encliquetage (24) se raccordant à la saillie en forme de coin (20) et l'élément de couplage inférieur (18) une contre-face (22), qui comprend un logement d'encliquetage (26) qui, dans l'état couplé des deux panneaux (10a, 10b) forment un deuxième système de verrouillage ;
- l'élément de couplage supérieur (16) présente un logement de verrouillage (28) se raccordant à l'élément d'encliquetage (24) et l'élément de couplage inférieur (18) présente à son extrémité distale un élément de verrouillage (30) se raccordant au logement d'encliquetage (26), qui forment un troisième système de verrouillage lorsque deux panneaux (10a, 10b) sont couplés,
dans lequel
une épaisseur de matériau (UM) de l'élément de couplage inférieur (18) entre la surface inférieure du panneau (14) et le logement de verrouillage (26) est inférieure à 100 pour cent d'une épaisseur de matériau (OM) de l'élément de couplage supérieur (16) entre la surface du panneau (12) et le logement de verrouillage (28),
**caractérisé en ce**
**qu'**une surface d'élément de verrouillage (32) de l'élément de verrouillage (30) orientée vers le logement de verrouillage (28) présente essentiellement une forme d'arc régulière et/ou qu'une surface de logement de verrouillage (34) du logement de verrouillage (28) orientée vers l'élément de verrouillage (30) présente une forme d'arc essentiellement régulière, la surface d'élément de verrouillage (32) et la surface de logement de verrouillage (34) étant réalisées en particulier avec un contour essentiellement identique l'une à l'autre,
et **qu'**une tangente au centre de la forme d'arc de la surface d'élément de verrouillage (32) et/ou une tangente au centre de la forme d'arc de la surface de logement de verrouillage (34) par rapport à la surface du panneau (12) et à la surface inférieure du panneau (14) inclut ou incluent un angle d'arc respectif (alpha), l'angle d'arc respectif (alpha) étant inférieur à 45 degrés inclus, de préférence inférieur à 35 degrés inclus, de manière privilégiée inférieur à 25 degrés inclus et la contre-surface (22) comprend un angle de contre-surface respectif (bêta) par rapport à la surface supérieure du panneau (12) et à la surface inférieure du panneau (14), l'angle de contre-surface respectif (bêta) étant inférieur à 45 degrés inclus, de préférence inférieur à 35 degrés inclus, de manière privilégiée inférieur à 25 degrés inclus, l'angle d'arc (alpha) et l'angle de contre-surface (bêta) différant l'un de l'autre de 20 degrés inclus, de préférence inférieur à 15 degrés inclus, de manière privilégiée inférieur à 10 degrés inclus.

2. Panneau (10a, 10b) selon la revendication 1, **caractérisé en ce que** l'épaisseur de
matériau (UM) de l'élément de couplage inférieur (18) entre la surface inférieure du panneau (14) et le logement de verrouillage (26) est d'au moins 62 pour cent inclus, de préférence d'au moins 67 pour cent inclus et de manière privilégiée d'au moins 72 pour cent inclus de l'épaisseur de matériau (OM) de l'élément de couplage supérieur (16) entre la surface du panneau (12) et le logement de verrouillage (28).

3. Panneau (10a, 10b) selon au moins l'une des revendications 1 ou 2, **caractérisé en ce que** l'épaisseur de matériau (UM) de l'élément de couplage inférieur (18) entre la surface inférieure du panneau (14) et le logement d'encliquetage (26) est au maximum de 82 pour cent inclus, de préférence au maximum de 77 pour cent inclus et de manière privilégiée de 72 pour cent inclus de l'épaisseur de matériau (OM) de l'élément de couplage supérieur (16) entre la surface supérieure du panneau (12) et le logement de verrouillage (28).

4. Panneau (10a, 10b) selon au moins l'une des revendications précédentes, **caractérisé en ce que** l'épaisseur de matériau (OM) de l'élément de couplage supérieur (16) entre la surface supérieure du panneau (12) et le logement de verrouillage (28) est d'au moins 34 pour cent inclus, de préférence d'au moins 39 pour cent inclus, de manière privilégiée d'au moins 44 pour cent inclus de l'épaisseur totale (G) du panneau (10a, 10b).

5. Panneau (10a, 10b) selon au moins l'une des revendications précédentes, **caractérisé en ce que** l'épaisseur de matériau (OM) de l'élément de couplage supérieur (16) entre la surface supérieure du panneau (12) et le logement de verrouillage (28) est au maximum de 54 pour cent inclus, de préférence au maximum de 49 pour cent inclus, de manière privilégiée au maximum de 44 pour cent inclus de l'épaisseur totale (G) du panneau (10a, 10b).

6. Panneau (10a, 10b) selon au moins l'une des revendications précédentes, **caractérisé en ce que** l'épaisseur de matériau (UM) de l'élément de couplage inférieur (18) entre la surface inférieure du panneau (14) et le logement d'encliquetage (26) est d'au moins 24 pour cent inclus, de préférence d'au moins 29 pour cent inclus, de manière privilégiée d'au moins 34 pour cent inclus de l'épaisseur totale (G) du panneau (10a, 10b).

7. Panneau (10a, 10b) selon au moins l'une des revendications précédentes, **caractérisé en ce que** l'épaisseur de matériau (UM) de l'élément de couplage inférieur (18) entre la surface inférieure du panneau (14) et le logement d'encliquetage (26) est au maximum de 44 pour cent inclus, de préférence au maximum de 39 pour cent inclus, de manière privilégiée au maximum de 34 pour cent inclus de l'épaisseur totale (G) du panneau (10a, 10b).

8. Panneau (10a, 10b) selon la revendication précédente, **caractérisé en ce qu'**un rayon (R) de la forme d'arc de la surface d'élément de verrouillage (32) et/ou un rayon de la forme d'arc de la surface de logement de verrouillage (34) est compris entre 85 pour cent inclus et 95 pour cent inclus de l'épaisseur totale (G) du panneau (10a, 10b); et de préférence est d'environ 90 pour cent de l'épaisseur totale (G) du panneau (10a, 10b).

9. Panneau (10a, 10b) selon au moins l'une des revendications précédentes, **caractérisé en ce que** la contre-surface (22) s'étend entre la surface du panneau (12) et une surface verticale (23) du panneau (10a, 10b); de préférence, dans une vue en coupe longitudinale du panneau (10a, 10b), un trajet de la surface verticale (23) est plus court qu'un trajet de la surface antagoniste (22), en particulier le trajet de la surface antagoniste (22) correspondant au moins à trois fois, de préférence au moins à cinq fois, le trajet de la surface verticale (23) et/ou en particulier le trajet de la surface antagoniste (22) correspondant au plus à onze fois, de préférence au plus à neuf fois, le trajet de la surface verticale (23).

10. Panneau (10a, 10b) selon au moins l'une des revendications précédentes, **caractérisé en ce que** l'élément de verrouillage (30) présente une surface extérieure de verrouillage (40) menant à la surface inférieure du panneau (14), qui forme un angle de verrouillage (gamma) par rapport à un plan vertical, l'angle de verrouillage (gamma) étant inférieur à 35 degrés inclus, de préférence inférieur à 30 degrés inclus, de manière privilégiée inférieur à 25 degrés inclus.

11. Panneau (10a, 10b) selon au moins l'une des revendications précédentes, **caractérisé en ce qu'**un appendice (36) du logement de verrouillage (28) est réalisé sous forme d'arrondi en passant à l'élément d'encliquetage (24).

12. Panneau (10a, 10b) selon au moins l'une des revendications précédentes, **caractérisé en ce qu'**un bord (38) de l'élément de verrouillage (30) orienté vers un appendice (36) du logement de verrouillage (28) est réalisé sous forme d'arrondi.

13. Panneau (10a, 10b) selon au moins l'une des revendications précédentes, **caractérisé en ce que** l'élément d'encliquetage (24) présente une saillie d'encliquetage (42) et le logement d'encliquetage (26) une butée d'encliquetage (44), qui forment le deuxième système de verrouillage à l'état couplé de deux panneaux (10a, 10b).

14. Panneau (10a, 10b) selon au moins l'une des revendications précédentes, **caractérisé en ce que** l'élément de verrouillage (30) présente une saillie de verrouillage (46) et le logement de verrouillage (28) présente une butée de verrouillage (48), qui forment le troisième système de verrouillage à l'état couplé de deux panneaux (10a, 10b).

15. Panneau (10a, 10b) selon au moins l'une des revendications précédentes, **caractérisé en ce que** le panneau (10a, 10b) comprend au moins partiellement, de préférence entièrement, des copolymères séquencés thermoplastiques de styrène, TPS, comme matériau de base.
